# EUROPÄISCHE PATENTSCHRIFT

(11) **EP 2 514 350 B1**
(45) Veröffentlichungstag und Bekanntmachung des Hinweises auf die Patenterteilung: **29.06.2016**
(21) Anmeldenummer: 12163965.2
(22) Anmeldetag: 12.04.2012
(51) Int. Cl.: A47L 15/42, F24C 15/02, F25D 23/02

(54) **Gerätetür für ein Haushaltsgerät und Haushaltsgerät**
Door for a household appliance and household appliance
Porte d'appareil pour un appareil ménager et appareil ménager

(30) Priorität: 21.04.2011 DE 102011007870
(43) Veröffentlichungstag der Anmeldung: 24.10.2012
(73) Patentinhaber: BSH Hausgeräte GmbH, 81739 München (DE)
(72) Erfinder: Gerstner, Norbert, 89542 Herbrechtingen (DE); Süß, Markus, 89344 Aislingen (DE)

(56) Entgegenhaltungen:
- EP-A1- 1 624 101
- EP-A1- 2 016 883
- EP-A2- 1 321 092
- WO-A1-98/21727
- DE-A1- 19 907 233
- DE-A1-102008 055 029
- DE-U1- 8 912 228

## Beschreibung

Die vorliegende Erfindung betrifft eine Gerätetür für ein Haushaltsgerät, wie beispielsweise eine Geschirrspülmaschine. Ferner betrifft die vorliegende Erfindung ein Verfahren zum Herstellen einer Gerätetür und ein Haushaltsgerät.

Geschirrspülmaschinen weisen üblicherweise eine frontseitige Gerätetür auf, die um eine horizontale bodenseitige Schwenkachse aufklappbar ist. Die Gerätetür kann zum Öffnen und Schließen der Geschirrspülmaschine mit einer Griffschale oder einer Griffmulde ausgestattet sein. Dabei wird die Gerätetür der Geschirrspülmaschine durch einen Eingriff mit der Hand in die Griffschale geöffnet und geschlossen.

Grundsätzlich können zwei Öffnungssysteme unterschieden werden, solche mit einer beweglichen Griffschale und solche mit einer unbeweglichen Griffschale.

Im ersten Fall wird beim Öffnen der Gerätetür durch eine Betätigung der beweglichen Griffschale das Schloss der Gerätetür entriegelt.

Im zweiten Fall wird beim Öffnen der Gerätetür gegen die Kraft des Schlosses der Gerätetür gezogen. Das Schloss der Gerätetür entriegelt nach Überschreiten einer bestimmten Grenzkraft. Dabei ist die Griffschale ohne bewegliche Teile ausgeführt. Solche Schlösser werden auch als Aufreißschlösser bezeichnet.

Da die Blende oder Bedienblende der Gerätetür vorzugsweise durch Kunststoff-Spritzguss hergestellt wird, kann herkömmlicherweise eine geschlossene Griffschale werkzeugtechnisch nicht einstückig hergestellt werden.

Bei mehrteiligen Lösungen wird ein so genanntes Griffstück oder Zusatzteil von hinten in geeigneter Weise an ein Griffschalenunterteil der Griffschale montiert.

Dazu ist aus der DE 199 07 233 A1 eine Geschirrspülmaschine bekannt, in deren Gerätetür eine Bedienblende vorgesehen ist. In der Gerätetür ist eine Griffschale ausgebildet. Die Griffschale hat ein Griffschalenunterteil, das einstückig an der Bedienblende angeformt ist, und ein Zusatzteil. Das Zusatzteil oder Griffstück ist als Griffschalendeckel ausgebildet. Mit dem Griffschalendeckel wird ein von der Griffschale bereitgestellter Eingriffsbereich umschlossen.

Ferner zeigt die DE 10 2008 055 029 A1 eine Geschirrspülmaschine mit einer Gerätetür, die eine Bedienblende mit einer Griffschale aufweist. Die Griffschale ist mindestens aus einem Griffschalenunterteil und einem Griffschalendeckel gebildet. Der Griffschalendeckel hat eine der Bedienblende zugewandte Seitenwand, die zusammen mit der Bedienblende eine Doppelwandstruktur mit zwischen geordnetem freien Montageraum bildet.

Dokument WO 98/21727 A1 zeigt ein zweistückiges Bedienelement für elektrische Haushaltsgeräte, wobei eine Blende mit einer Griffschale ausgestattet ist. Weitere herkömmliche Haushaltsgeräte und Blenden hierfür sind aus EP 1 624 101 A1, EP 1 321 092 A2, DE 199 07 233 A1 und DE 10 2008 055 029 A1 bekannt.

Der Einsatz eines Zusatzteils oder Griffstückes und damit die zweiteilige Ausführung von Blende und Griffschale erfordert Material- und Herstellungskosten für das Zusatzteil. Des Weiteren fallen Montagekosten und Montagezeit für die Montage des Zusatzteils in der Gerätetür an.

Vor diesem Hintergrund besteht eine Aufgabe der vorliegenden Erfindung darin, eine kostengünstigere Gerätetür für ein Haushaltsgerät zu schaffen.

Daher wird eine Gerätetür für ein Haushaltsgerät, insbesondere für ein wasserführendes Haushaltsgerät, mit einer Blende und einer Griffschale vorgeschlagen, wobei die Blende und die Griffschale einstückig ausgebildet sind. Dabei weist die Griffschale ein an die Blende angespritztes Griffschalenunterteil und einen an die Blende angespritzten Griffschalendeckel auf. Das Haushaltsgerät ist insbesondere eine Geschirrspülmaschine.

Jeweils auf einer ihrer Seiten sind das Griffschalenunterteil und der Griffschalendeckel an das Spritzgussteil der Blende angespritzt. Die nicht an die Blende angespritzten Seiten des Griffschalenunterteils und des Griffschalendeckels können mittels einer Verbindung, insbesondere einer Rastverbindung, verbunden werden. Durch die Verbindung des Griffschalenunterteils mit dem Griffschalendeckel kann eine geschlossene Griffschale gebildet werden.

Durch die einstückige Ausbildung von Blende und Griffschale ist es nicht erforderlich, ein herkömmliches Zusatzteil zu verwenden. Damit werden die herkömmlich entstehenden Material- und Herstellungskosten für das Zusatzteil eingespart. Des Weiteren werden Montagekosten und Montagezeit für das Zusatzteil eingespart.

Gemäß einer bevorzugten Weiterbildung sind die Blende und die Griffschale als ein einstückig gespritztes Teil ausgebildet.

Das Spritzgießen stellt eine technisch einfache und kostengünstige Möglichkeit dar, die Blende und die Griffschale als ein einstückiges Teil herzustellen. Damit wird die Griffschale an das Spritzgussteil der Blende integriert. Durch die Integration kann auch eine nach hinten geschlossene Griffschale hergestellt werden.

Die Blende ist beispielsweise als eine Bedienblende mit einer Anzahl von Bedienelementen ausgebildet. Die Bedienelemente sind beispielsweise als Knöpfe oder Drehknöpfe ausgestaltet.
Gemäß einer weiteren bevorzugten Weiterbildung weist die Blende in einem Bereich, in dem der Griffschalendeckel an die Blende angespritzt ist, zumindest eine Rippe zur Erhöhung der Steifigkeit der Blende auf.Die zumindest eine Rippe erhöht die Steifigkeit der Blende insbesondere im Eingriffsbereich, in welchen eine Hand des Nutzers zum Öffnen und Schließen der Gerätetür in die geschlossene Griffschale eingreifen kann.

Gemäß einer weiteren bevorzugten Weiterbildung verbindet ein Filmscharnier den Griffschalendeckel mit der Blende.

Durch den Einsatz des Filmscharniers ist die relative Anordnung zwischen dem Griffschalendeckel und der Blende einstellbar. Durch die einstellbare relative Anordnung des Griffschalendeckels zu der Blende ist es ermöglicht, den Griffschalendeckel und die Blende in einer ersten Entformungsrichtung zu entformen und das Griffschalenunterteil in einer zu der ersten Entformungsrichtung entgegengesetzten, zweiten Entformungsrichtung zu entformen.

Gemäß einer weiteren bevorzugten Weiterbildung ist eine Rastverbindung zum Verbinden des Griffschalendeckels mit dem Griffschalenunterteil vorgesehen.

Vorzugsweise zwischen zwei Spritzzyklen des Spritzgussverfahrens kann der Griffschalendeckel an dem Filmscharnier umgeklappt und mit dem Griffschalenunterteil durch die Rastverbindung verbunden werden. Durch die Rastverbindung oder Verrastung zwischen zwei Spritzzyklen des Spritzgussverfahrens ergibt sich eine kostengünstige Möglichkeit für die Verbindung des Griffschalendeckels mit dem Griffschalenunterteil.

Gemäß einer weiteren bevorzugten Weiterbildung ist die Rastverbindung durch zumindest eine in dem Griffschalendeckel vorgesehene Nase und durch zumindest einen dazu korrespondierenden, in dem Griffschalenunterteil vorgesehenen Durchbruch ausgebildet.

Die Nase und der dazu korrespondierende Durchbruch bilden eine technisch einfache Möglichkeit der Ausgestaltung der Rastverbindung. Selbstverständlich kann auch die Nase in dem Griffschalenunterteil und der Durchbruch in dem Griffschalendeckel vorgesehen sein. Des Weiteren sind auch mehrere Nasen und mehrere entsprechende korrespondierende Durchbrüche möglich.

Gemäß einer weiteren bevorzugten Weiterbildung ist die Griffschale im montierten Zustand geschlossen.

Durch die geschlossene Griffschale ist vorteilhafterweise verhindert, dass ein Nutzer beim Eingriff in die Griffschale mit einem Gegenstand in Berührung kommt, den er nicht berühren sollte. Beispiele für solche Gegenstände sind spannungsführende Teile.

Gemäß einer weiteren bevorzugten Weiterbildung weist die Griffschale im montierten Zustand einen geschlossenen Hintergriff auf.

Durch die oben beschriebene Entformung in zwei entgegengesetzten Entformungsrichtungen und der anschließenden Verrastung ist es möglich, Griffschalen herzustellen, welche im montierten Zustand einen geschlossenen Hintergriff haben.

Ferner wird ein Haushaltsgerät, insbesondere ein wasserführendes Haushaltsgerät, mit einer wie oben beschriebenen Gerätetür vorgeschlagen.

Des Weiteren wird ein Verfahren zum Herstellen einer Gerätetür für ein Haushaltsgerät, insbesondere für ein wasserführendes Haushaltsgerät, vorgeschlagen. Eine Blende der Gerätetür und eine Griffschale der Gerätetür werden als ein einstückiges Teil hergestellt.

Gemäß einer bevorzugten Weiterbildung werden ein Griffschalenunterteil der Griffschale, und ein Griffschalendeckel der Griffschale durch Spritzgießen an die Blende angespritzt.

Gemäß einer weiteren bevorzugten Weiterbildung wird der Griffschalendeckel in einer ersten Entformungsrichtung entformt und das Griffschalenunterteil wird in einer zu der ersten Entformungsrichtung entgegengesetzten, zweiten Entformungsrichtung entformt.

Gemäß einer weiteren bevorzugten Weiterbildung wird ein Filmscharnier zur Verbindung des Griffschalendeckels mit der Blende durch Spritzgießen gebildet. Das Filmscharnier wird vorzugsweise mittels eines Schiebers oder mittels eines nacheilenden Losteils entformt.

Gemäß einer weiteren bevorzugten Weiterbildung wird die Griffschale durch Spritzgießen mittels eines Drehschiebers hergestellt.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen dabei:
- Fig. 1: eine schematische Ansicht einer Blende einer Gerätetür einer Geschirrspülmaschine;
- Fig. 2: eine schematische Schnittansicht eines Ausschnitts eines Ausführungsbeispiels einer Gerätetür;
- Fig. 3: eine weitere schematische Schnittansicht des Ausschnitts des Ausführungsbeispiels der Gerätetür nach Fig. 2;
- Fig. 4: eine weitere schematische Schnittansicht des Ausschnitts des Ausführungsbeispiels der Gerätetür nach Fig. 2;
- Fig. 5: eine weitere schematische Schnittansicht des Ausschnitts des Ausführungsbeispiels der Gerätetür nach Fig. 2;
- Fig. 6: eine schematische Schnittansicht eines Ausführungsbeispiels einer Blende mit integrierter Griffschale; und
- Fig. 7: ein schematisches Ablaufdiagramm eines Ausführungsbeispiels eines Verfahrens zum Herstellen einer Gerätetür für ein Haushaltsgerät.

In den Figuren sind gleiche oder funktionsgleiche Elemente mit denselben Bezugszeichen versehen worden, sofern nichts anderes angegeben ist.

In der Fig. 1 ist eine schematische Ansicht eines Ausschnitts einer Gerätetür 1 mit einer Blende 2 dargestellt.

Die Blende 2 oder Bedienblende hat eine Mehrzahl von Bedienelementen 3, 4 zum Bedienen der Geschirrspülmaschine. Des Weiteren ist auf der Blende 2 ein Display 5 angeordnet.

Die Bedienblende 2 ist insbesondere aus Kunststoffmaterial gefertigt und begrenzt mit einem flanschartig abgewickelten Blendenmantel oberseitig die Gerätetür 1.

Die Blende 2 ist über seitliche, nach unten ragende Verbindungszapfen 6 in nicht näher dargestellter Weise mit einem Türaufbau der Gerätetür 1 verbindbar. In der Blende 2 ist ein etwa rechteckförmig gestalteter Eingriffsbereich 7 (Eingriffsöffnung) ausgebildet. Die Eingriffsöffnung 7 ist durch eine Griffschale 8 begrenzt. Die Griffschale 8 und die Blende 2 sind einstückig ausgebildet. Details hierzu ergeben sich aus den nachfolgenden Fig. 2 bis 7.

Dabei zeigt die Fig. 2 eine schematische Schnittansicht eines Ausschnitts eines Ausführungsbeispiels einer Gerätetür 1.

In der Schnittansicht der Fig. 2 ist die Blende 2 mit einem Bedienelement 4, einem Display 5, einem Verbindungszapfen 6, und einer Eingriffsöffnung 7 dargestellt.

Die Blende 2 und die Griffschale 8 sind als ein einstückig gespritztes Teil ausgebildet. Dabei ist ein Griffschalenunterteil 9 der Griffschale 8 an die Blende 2 angespritzt. Weiter ist ein Griffschalendeckel 10 der Griffschale 8 ebenfalls an die Blende 2 angespritzt. Dadurch ergibt sich die einstückige Ausbildung von Blende 2 und Griffschale 8.

In einem Bereich 11, in welchem der Griffschalendeckel 10 an die Blende 2 angespritzt ist, ist zumindest eine Rippe 12 zur Erhöhung der Steifigkeit der Blende 2 vorgesehen. Der Bereich 11 ist insbesondere oberhalb der Eingriffsöffnung 7 angeordnet.

Ein Filmscharnier 13 verbindet den Griffschalendeckel 10 mit der Blende 2. Durch die Verwendung des Filmscharniers 13 ist die relative Anordnung zwischen dem Griffschalendeckel 10 und der Blende 2 einstellbar. Die Einstellbarkeit der relativen Anordnung wird insbesondere im Vergleich der Fig. 2 und 3 deutlich. Dabei zeigt die Fig. 2 die Blende 2 mit der Griffschale 8 nach der Entformung und vor dem Verrasten des Griffschalendeckels 10 mit dem Griffschalenunterteil 9. Demgegenüber zeigt die Fig. 3 die Blende 2 mit der Griffschale 8 nach dem Verrasten des Griffschalendeckels 10 mit dem Griffschalenunterteil 9.

Der Griffschalendeckel 10 wird in einer ersten Entformungsrichtung R1 entformt. Das Griffschalenunterteil 9 hingegen wird in einer zu der ersten Entformungsrichtung R1 entgegengesetzten, zweiten Entformungsrichtung R2 entformt (siehe Fig. 2).

Ferner zeigt die Fig. 3 eine Rastverbindung 14 zum Verbinden oder Verrasten des Griffschalendeckels 10 mit dem Griffschalenunterteil 9. Die Rastverbindung 14 hat insbesondere eine in dem Griffschalendeckel 10 vorgesehene Nase 15 und einen dazu korrespondierenden, in dem Griffschalenunterteil 9 vorgesehenen Durchbruch 16. Der Durchbruch 16 ist beispielsweise als eine Ausnehmung in dem Griffschalenunterteil 9 ausgebildet.

Beispielsweise zwischen zwei Spritzzyklen des Spritzgussverfahrens kann der Griffschalendeckel 10 an dem Filmscharnier 13 umgeklappt werden (siehe Fig. 3). Anschließend können das Griffschalenunterteil 9 und der Griffschalendeckel 10 mittels der Rastverbindung 14 aus der Nase 15 und dem Durchbruch 16 verbunden werden.

Die Fig. 3 illustriert, dass die Griffschale 8 im montierten Zustand geschlossen ist. Außerdem zeigt die Fig. 3, dass die Griffschale 8 im montierten Zustand einen geschlossenen Hintergriff 17 aufweist. Die Herstellung eines geschlossenen Hintergriffs 17 für die Griffschale 8 ist insbesondere aufgrund der Entformung mit den beiden entgegengesetzten Enformungsrichtungen R1 und R2 möglich.

Die Fig. 4 und 5 zeigen weitere schematische Schnittansichten des Ausschnitts des Ausführungsbeispiels der Gerätetür nach Fig. 2. In den Fig. 4 und 5 ist die Rippe 12 zur Erhöhung der Steifigkeit der Blende 2 deutlich sichtbar.

Die Fig. 6 zeigt eine schematische Schnittansicht eines Ausführungsbeispiels einer Blende 2 mit einer integrierten Griffschale 8, die in der Eingriffsöffnung 7 angeordnet ist. Die Griffschale 8 gemäß Fig. 6 ist mittels eines Drehschiebers hergestellt. Bei dieser Griffschale 8 ist keine Rastverbindung notwendig.

In der Fig. 7 ist ein schematisches Ablaufdiagramm eines Ausführungsbeispiels eines Verfahrens zum Herstellen einer Gerätetür 1 für eine Geschirrspülmaschine dargestellt.

Das Ausführungsbeispiel des Verfahrens nach der Fig. 7 hat die Schritte S1 bis S4 und ist zur Herstellung einer Gerätetür 1, wie beispielsweise nach den Fig. 2 bis 5, geeignet.

In Schritt S1 werden eine Blende 2 und eine Griffschale 8 der Gerätetür 1 als ein einstückiges Teil durch Spritzguss hergestellt. Dabei werden insbesondere ein Griffschalenunterteil 9 der Griffschale 8 und ein Griffschalendeckel 10 der Griffschale 8 durch Spritzgießen an die Blende 2 angespritzt. Ferner wird beim Spritzgießen ein Filmscharnier 13 zur Verbindung des Griffschalendeckels 10 mit der Blende 2 gebildet.

In Schritt S2 wird der Griffschalendeckel 10 in einer ersten Entformungsrichtung R1 entformt. Demgegenüber wird das Griffschalenunterteil 9 in einer zu der ersten Entformungsrichtung R1 entgegengesetzten, zweiten Entformungsrichtung R2 entformt.

In Schritt S3 wird das Filmscharnier 13 mittels eines Schiebers oder mittels eines nacheilenden Losteils entformt.

In Schritt S4 wird der Griffschalendeckel 10 an dem Filmscharnier 13 umgeklappt und mit dem Griffschalenunterteil 9 durch eine Rastverbindung 14 verbunden. Der Schritt S4 wird insbesondere zwischen zwei Spritzzyklen des Spritzgussverfahrens durchgeführt.

Obwohl die vorliegende Erfindung anhand von Ausführungsbeispielen beschrieben wurde, ist sie vielfältig modifizierbar.

### Bezugszeichenliste:

- 1: Gerätetür
- 2: Blende
- 3: Bedienelement
- 4: Bedienelement
- 5: Display
- 6: Verbindungszapfen
- 7: Eingriffsöffnung
- 8: Griffschale
- 9: Griffschalenunterteil
- 10: Griffschalendeckel
- 11: Bereich
- 12: Rippe
- 13: Filmscharnier
- 14: Rastverbindung
- 15: Nase
- 16: Durchbruch
- 17: Hintergriff
- R1: erste Entformungsrichtung
- R2: zweite Entformungsrichtung
- S1-S4: Verfahrensschritt

## Patentansprüche

1. Gerätetür (1) für ein Haushaltsgerät, insbesondere für ein wasserführendes Haushaltsgerät, mit einer Blende (2) und einer Griffschale (8), wobei die Blende (2) und die Griffschale (8) einstückig ausgebildet sind, **dadurch gekennzeichnet, dass** die Griffschale (8) ein an die Blende (2) angespritztes Griffschalenunterteil (9) und einen an die Blende (2) angespritzten Griffschalendeckel (10) aufweist.

2. Gerätetür (1) nach Anspruch 1, **dadurch gekennzeichnet, dass** die Blende (2) und die Griffschale (8) als ein einstückig gespritztes Teil ausgebildet sind.

3. Gerätetür (1) nach Anspruch 1, **dadurch gekennzeichnet, dass** die Blende (2) in einem Bereich (11), in dem der Griffschalendeckel (10) an die Blende (2) angespritzt ist, zumindest eine Rippe (12) zur Erhöhung der Steifigkeit der Blende (2) aufweist.

4. Gerätetür (1) nach Anspruch 1 oder 3, **dadurch gekennzeichnet, dass** ein Filmscharnier (13) zum Verbinden des Griffschalendeckels (10) mit der Blende (2) vorgesehen ist.

5. Gerätetür (1) nach einem der Ansprüche 1, 3 oder 4, **dadurch gekennzeichnet, dass** eine Rastverbindung (14) zum Verbinden des Griffschalendeckels (10) mit dem Griffschalenunterteil (9) vorgesehen ist.

6. Gerätetür (1) nach Anspruch 5, **dadurch gekennzeichnet, dass** die Rastverbindung (14) durch zumindest eine in dem Griffschalendeckel (10) vorgesehene Nase (15) und durch zumindest einen dazu korrespondierenden, in dem Griffschalenunterteil (9) vorgesehenen Durchbruch (16) ausgebildet ist.

7. Gerätetür (1) nach einem der Ansprüche 1 bis 6, **dadurch gekennzeichnet, dass** die Griffschale (8) im montierten Zustand geschlossen ist.

8. Gerätetür (1) nach einem der Ansprüche 1 bis 7, **dadurch gekennzeichnet, dass** die Griffschale (8) im montierten Zustand einen geschlossenen Hintergriff (17) aufweist.

9. Haushaltsgerät, insbesondere wasserführendes Haushaltsgerät, mit einer Gerätetür (1) nach einem der Ansprüche 1 bis 8

10. Verfahren zum Herstellen einer Gerätetür (1) für ein Haushaltsgerät, insbesondere für ein wasserführendes Haushaltsgerät, mit einer Blende (2) und einer Griffschale (8), wobei die Blende (2) und die Griffschale (8) als ein einstückiges Teil hergestellt werden, **dadurch gekennzeichnet, dass** ein Griffschalenunterteil (9) der Griffschale (8) und ein Griffschalendeckel (10) der Griffschale (8) durch Spritzgießen an die Blende (2) angespritzt werden.

11. Verfahren nach Anspruch 10, **dadurch gekennzeichnet, dass** der Griffschalendeckel (10) in einer ersten Entformungsrichtung (R1) entformt wird und das Griffschalenunterteil (9) in einer zu der ersten Entformungsrichtung (R1) entgegengesetzten, zweiten Entformungsrichtung (R2) entformt wird.

12. Verfahren nach Anspruch 10 oder 11, **dadurch gekennzeichnet, dass** ein Filmscharnier (13) zur Verbindung des Griffschalendeckels (10) mit der Blende (2) durch Spritzgießen gebildet wird, wobei das Filmscharnier (13) mittels eines Schiebers oder mittels eines nacheilenden Losteils entformt wird.

13. Verfahren nach Anspruch 10, **dadurch gekennzeichnet, dass** die Griffschale (8) durch Spritzgießen mittels eines Drehschiebers hergestellt wird.

## Claims

1. Appliance door (1) for a household appliance, in particular for a water-conducting household appliance, with a panel (2) and a handle shell (8), wherein the panel (2) and handle shell (8) are configured as a single piece, **characterised in that** the handle shell (8) has a handle shell lower part (9) injected onto the panel (2) and a handle shell cover (10) injected onto the panel (2).

2. Appliance door (1) according to claim 1, **characterised in that** the panel (2) and handle shell (8) are configured as a part injected as a single piece.

3. Appliance door (1) according to claim 1, **characterised in that** the panel (2) has at least one rib (12) to increase the rigidity of the panel (2) in a region (11) where the handle shell cover (10) is injected onto the panel (2).

4. Appliance door (1) according to claim 1 or 3, **characterised in that** a film hinge (13) is provided to connect the handle shell cover (10) to the panel (2).

5. Appliance door (1) according to one of claims 1, 3 or 4, **characterised in that** a latching connection (14) is provided to connect the handle shell cover (10) to the handle shell lower part (9).

6. Appliance door (1) according to claim 5, **characterised in that** the latching connection (14) is configured by means of at least one stud (15) provided in the handle shell cover (10) and by means of at least one opening (16) corresponding thereto, provided in the handle shell lower part (9).

7. Appliance door (1) according to one of claims 1 to 6, **characterised in that** the handle shell (8) is closed in the assembled state.

8. Appliance door (1) according to one of claims 1 to 7, **characterised in that** the handle shell (8) has a closed rear grip (17) in the assembled state.

9. Household appliance, in particular a water-conducting household appliance, with an appliance door (1) according to one of claims 1 to 8

10. Method for producing an appliance door (1) for a household appliance, in particular for a water-conducting household appliance, with a panel (2) and handle shell (8), wherein the panel (2) and handle shell (8) are produced as a single-piece part, **characterised in that** a handle shell lower part (9) of the handle shell (8) and a handle shell cover (10) of the handle shell (8) are injected onto the panel (2) by injection moulding.

11. Method according to claim 10, **characterised in that** the handle shell cover (10) is demoulded in a first demoulding direction (R1) and the handle shell lower part (9) is demoulded in a second demoulding direction (R2) counter to the first demoulding direction (R1).

12. Method according to claim 10 or 11, **characterised in that** a film hinge (13) is formed by injection moulding to connect the handle shell cover (10) to the panel (2), the film hinge (13) being demoulded by means of a slide or by means of a separate part following behind.

13. Method according to claim 10, **characterised in that** the handle shell (8) is produced by injection moulding by means of a rotary slide.

## Revendications

1. Porte d'appareil (1) pour un appareil ménager, en particulier pour un appareil ménager à circulation d'eau, avec un bandeau (2) et une poignée cuvette (8), dans lequel le bandeau (2) et la poignée cuvette (8) sont exécutés en une seule pièce, **caractérisée en ce que** la poignée cuvette (8) présente une partie inférieure de poignée cuvette (9) injectée sur le bandeau (2) et un couvercle de poignée cuvette (10) injecté sur le bandeau (2).

2. Porte d'appareil (1) selon la revendication 1, **caractérisée en ce que** le bandeau (2) et la poignée cuvette (8) sont exécutées en une seule pièce injectée.

3. Porte d'appareil (1) selon la revendication 1, **caractérisée en ce que** le bandeau (2) présente, dans une zone (11) dans laquelle le couvercle de poignée cuvette (10) est injecté sur le bandeau (2), au moins un renfort (12) afin d'accroître la rigidité du bandeau (2).

4. Porte d'appareil (1) selon la revendication 1 ou 3, **caractérisée en ce qu'**une charnière-film (13) est prévue afin de relier le couvercle de poignée cuvette (10) au bandeau (2).

5. Porte d'appareil (1) selon l'une des revendications 1, 3 ou 4, **caractérisée en ce qu'**une liaison par encliquetage (14) est prévue afin de relier le couvercle de poignée cuvette (10) à la partie inférieure de poignée cuvette (9).

6. Porte d'appareil (1) selon la revendication 5, **caractérisée en ce que** la liaison par encliquetage (14) est constituée par au moins un nez (15) prévu dans le couvercle de poignée cuvette (10) et par au moins un percement (16) correspondant prévu dans la partie inférieure de poignée cuvette (9).

7. Porte d'appareil (1) selon l'une des revendications 1 à 6, **caractérisée en ce que** la poignée cuvette (8) est fermée à l'état monté.

8. Porte d'appareil (1) selon l'une des revendications 1 à 7, **caractérisée en ce que** la poignée cuvette (8) présente une retenue arrière (17) fermée à l'état monté.

9. Appareil ménager, en particulier appareil ménager à circulation d'eau, avec une porte d'appareil (1) selon l'une des revendications 1 à 8.

10. Procédé de fabrication d'une porte d'appareil (1) pour un appareil ménager, en particulier pour un appareil ménager à circulation d'eau, avec un bandeau (2) et une poignée cuvette (8), dans lequel le bandeau (2) et la poignée cuvette (8) sont exécutés en une seule pièce, **caractérisé en ce que** la partie inférieure de poignée cuvette (9) de la poignée cuvette (8) et un couvercle de poignée cuvette (10) de la poignée cuvette (8) sont injectés sur le bandeau (2) par moulage par injection.

11. Procédé selon la revendication 10, **caractérisé en ce que** le couvercle de poignée cuvette (10) est déformé selon une première direction de déformation (R1) et la partie inférieure de poignée cuvette (9) selon une deuxième direction de déformation (R2) opposée à la première direction de déformation (R1).

12. Procédé selon la revendication 10 ou 11, **caractérisé en ce qu'**une charnière-film (13) afin de relier le couvercle de poignée cuvette (10) au bandeau (2) est constituée par moulage par injection, dans lequel la charnière-film (13) est déformée au moyen d'un coulisseau ou au moyen d'une pièce mobile à action retardée.

13. Procédé selon la revendication 10, **caractérisé en ce que** la poignée cuvette (8) est fabriquée par moulage par injection au moyen d'un tiroir rotatif.
